# EUROPÄISCHE PATENTANMELDUNG

(11) **EP 0 916 797 A2**
(43) Veröffentlichungstag der Anmeldung: **19.05.1999**
(21) Anmeldenummer: 98121326.7
(22) Anmeldetag: 10.11.1998
(51) Int. Cl.: E06B 3/30, E06B 3/54

(54) **Fenster oder Tür**

(30) Priorität: 11.11.1997 DE 19749776
(71) Anmelder: GLASWERKE ARNOLD GmbH & Co. KG, 73626 Remshalden (DE)
(72) Erfinder: Schreiner, Herbert, Dr., 91710 Gunzenhausen (DE)
(74) Vertreter: Dreiss, Fuhlendorf, Steimle & Becker, Patentanwälte

(57) **Zusammenfassung**

Bei einem Fenster oder einer Tür (10) und einem Blendrahmen (11), mit einem Flügelrahmen (12) und einer am Flügelrahmen (12) gehaltenen Isolierverglasung (13), die zwei durch einen umlaufenden Abstandhalter (18) verbundene Glasscheiben (16, 17) aufweist, sind der Flügelrahmen (12) und der Blendrahmen (11) nicht nur außenseitig mit einer Verblendung (21, 92), sondern auch innenseitig mit einem Dekorationselement (75) für die Sichtseite versehen.

## Beschreibung

Die vorliegende Erfindung bezieht sich auf ein Fenster oder eine Tür nach dem Oberbegriff des Anspruchs 1.

Bei den üblicherweise hergestellten Fenstern oder Türen, bei denen der Flügelrahmen und der Blendrahmen aus Holz oder einem Kunststoff- oder Aluminiumprofil hergestellt werden, bleiben Flügelrahmen und Blendrahmen in der gewählten Materialart außenseitig und innenseitig erhalten. Mit anderen Worten, der Kunde muss sich für eine Materialart entscheiden, so dass er bei einer Auswahl nach technischen Gesichtspunkten das betreffende Design in Kauf nehmen muss und bei der Auswahl nach Designgesichtspunkten die technischen Gegebenheiten in Kauf nehmen muss. Dies wäre bspw. bei Holzrahmen die Notwendigkeit der Pflege auf Grund Verwitterung und bspw. bei Profilen aus Aluminium oder Kunststoff das wenig wohnliche oder möglicherweise als "kühl" empfundene Aussehen.

Bekannt ist es (DE 295 21 122 U1), auf die Außenfläche eines Fensters aus Holz eine Verblendung aus Aluminium abnehmbar vorzusetzen, um das Holz vor den Einflüssen der Witterungsseite zu schützen. Die Abnehmbarkeit der außenseitigen Verblendung ist bei diesem Fenster notwendig, um einen Scheibenaustausch bei Bruch zu ermöglichen.

Aufgabe der vorliegenden Erfindung ist es deshalb, ein Fenster oder eine Tür der eingangs genannten Art zu schaffen, bei dem bzw. bei der technische und designerische Vorgaben an der Innenseite von Fenster oder Tür miteinander kombinierbar sind.

Zur Lösung dieser Aufgabe sind bei einem Fenster oder einer Tür der genannten Art die im Anspruch 1 angegebenen Merkmale vorgesehen.

Mit den erfindungsgemäßen Maßnahmen ist eine vielfältige Möglichkeit der Kombination unterschiedlicher Materialien an einem Fenster oder einer Tür gegeben, die sowohl die verschiedenen technischen Gegebenheiten als auch die sehr unterschiedlichen Designgegebenheiten zu erfüllen vermögen. Damit ist erstmals nicht ausschließlich die Witterungsseite, sondern die zum Wohnraum o.dgl. hin weisende Innenseite des Fensters oder Tür einer wählbaren Gestaltung unterworfen. Der Benutzer kann bei der Bestellung das ihm genehme Dekorationselement für das von ihm ausgewählte Fenster- bzw. Türmaterial auswählen. Dies war bisher nicht möglich und es gab auch keinen Hinweis dafür, da Verblendungen erstens nur außenseitig und auch nur zum Schutz vor Witterungs- oder sonstigen Umwelteinflüssen bekannt waren.

Gemäß den Merkmalen des Anspruchs 2 ist es darüberhinaus möglich die außenseitige Verblendung nicht nur den Witterungseinflüssen entsprechend, sondern auch nach gestalterischen Gesichtspunkten zu wählen.

Sind in vorteilhafter Weise die Merkmale gemäß Anspruch 3 vorgesehen, ist eine sei es vom Benutzer oder dem Hersteller wechselbare Gestaltung der Sichtseite und/oder der Wetterseite möglich. Damit kann erstmals nicht nur über eine Möblierung, sondern durch eine auswechselbare Sichtseite von Fenstern und Türen der Wohnlichkeit und Behaglichkeit neue Impulse gegeben werden und/oder die Außenfassade eines Gebäudes kann zusätzlich zu oder anstatt eines neuen Anstriches in einfacher Weise verändert werden.

Bspw. kann die innenseitige Verblendung durch flache massive Bauteile, die nicht wesentlich auftragen, aus Holz oder einem entsprechend strukturierten Kunststoff gebildet sein, während die außenseitige Verblendung witterungsbeständige Materialien, wie Kunststoff- oder Aluminiumprofil oder Glas verwendet. Insbesondere die Verwendung von Glas als Verblendung trägt zu einer optischen Vergrößerung des Fensters bzw. der Tür an der Gebäudeaußenseite bei.

Weitere vorteilhafte Ausgestaltungen ergeben sich aus den Merkmalen eines oder mehrerer der weiteren Unteransprüche.

Weitere Einzelheiten der Erfindung sind der folgenden Beschreibung zu entnehmen, in der die Erfindung an Hand der in der Zeichnung dargestellten Ausführungsbeispiele näher beschrieben und erläutert ist. Es zeigen:
- Figur 1: in teilweise abgebrochener Schnittdarstellung eine Seite eines Profilfensters mit innenseitigem Dekorationselement und außenseitiger Verblendung gemäß einem ersten Ausführungsbeispiel vorliegender Erfindung,
- Figur 2: eine der Figur 1 entsprechende Darstellung, jedoch gemäß einem zweiten Ausführungsbeispiel vorliegender Erfindung,
- Figur 3: eine der Figur 1 entsprechende Darstellung, jedoch gemäß einem dritten Ausführungsbeispiel vorliegender Erfindung,
- Figur 4: im teilweise abgebrochenem Schnitt einen Profilrahmen mit aufgeclipstem Dekorationselement,
- Figur 5A: in vergrößerter Schnittdarstellung den Bereich der Befestigungen von Verblendungen aus Glas nach dem Ausführungsbeispiel der Figur 2,
- Figur 5B: eine der Figur 5A entsprechende Darstellung, jedoch bei einer Variante,
- Figur 6: in längsgeschnittener Darstellung eine Glastafel zur Herstellung einer äußeren Glasscheibe und eines Glaspaneels für das Ausführungsbeispiel der Figuren 2 und 5 und
- Figur 7: in perspektivischer Darstellung aus einer Glastafel ausgeschnittenes Glaspaneel und äußere Glasscheibe zur Verwendung beim Ausführungsbeispiel der Figur 2.

Das in der Zeichnung gemäß verschiedener Ausführungsbeispiele dargestellte Fenster 10, 10', 10'' besteht im Wesentlichen aus einem ortsfesten Blendrahmen 11, 11', 11'' und einem mit einer Isolierverglasung 13 bestückten Flügelrahmen 12 aus einem Profil aus Aluminium oder Kunststoff. Die Rahmen 11, 12 sind nicht nur außenseitig mit einer Verblendung, sondern auch innenseitig mit einem Dekorationselement 75 jeweils nachträglich anbringbar, vorzugsweise jedoch auch auswechselbar versehen.

Die bei allen Ausführungsbeispielen gleiche Isolierverglasung 13 besitzt eine innere Glasscheibe 16 und eine äußere Glasscheibe 17 unterschiedlicher Größe und bei den dargestellten Ausführungsbeispielen auch unterschiedlicher Dicke. Die äußere Glasscheibe 17 ist mit der inneren Glasscheibe 16 über einen Abstandhalter 18 und einer außenseitigen Dichtmasse 19 in bei Isolierverglasungen üblicherweise verbunden. Die relative Anordnung der beiden Glasscheiben 16 und 17 ist konzentrisch zueinander, d.h., die äußere Glasscheibe 17 besitzt einen gegenüber der inneren Glasscheibe 16 bzw. dem Abstandhalter 18 in gleichmäßiger Breite überstehenden und umlaufenden Rand 21. Der Rand 21 dient der Verblendung bzw. Verkleidung des Flügelrahmens 12. Die Innenseite 22 des Randes 21 ist entweder durchlaufend oder abschnittsweise mit einem Streifenabschnitt oder Streifen eines Metallblechs 23 fest verbunden. Dies kann durch Auflaminieren oder durch Zwischenfügen einer Klebeschicht erfolgen. Auf das Metallblech 23 ist in bestimmten Abständen ein von dessen Innenseite 22 vorstehender Bolzen 24 aufgeschweißt, der Teil einer Befestigungsvorrichtung 26 zwischen Isolierverglasung 13 und Flügelrahmen 12 ist.

Die Befestigungsvorrichtung 26 besitzt außer dem Bolzen 24 ein einstückiges hülsenartiges Zwischenelement 27, das die Verbindung zwischen dem Bolzen 24 und dem Flügelrahmen 12 herstellt. Der auf das Metallblech 23 senkrecht abstehend aufgeschweißte einstückige Bolzen 24 besitzt einen mit dem Metallblech 23 verbundenen außenumfangsseitig glatten Teil 28 und einen daran anschließenden und das freie Ende mit bildenden Teil 29 mit einer im Schnitt sägezahnförmigen Rasterung 31, die auch als Tannenbaum-Rasterung bezeichnet wird (vgl. auch Figur 5A). Eine entsprechende innere Tannenbaum-Rasterung 32 besitzt das hülsenartige Zwischenelement 27 in einer Bohrung eines durchmesserkleineren Teils 33, der mit einem Außengewinde 34 versehen ist. Der andere durchmessergrößere Teil 36 des einstückigen Zwischenelements 27 besitzt eine Sacklochbohrung 37, die konzentrisch zur mit der inneren Rasterung 32 versehenen Bohrung jedoch durchmessergrößer ist, so dass sich ein Ringbund 38 ergibt. Außenumfangsseitig ist der durchmessergrößere Teil 36 des Zwischenelements 27 mit einem Mehrkant 39 zum Ansetzen eines Werkzeugs, bspw. eines Schraubenschlüssels versehen. Der glatte Teil 28 des Bolzens 24 ist von einer Schraubendruckfeder 41 umgeben, die sich einenends an einer am Metallblech 23 anliegenden Unterlagsscheibe 42 und andernends am Ringbund 38 abstützt, wenn der Bolzen 24 in das Zwischenelement 27 gesteckt und über die Rasterungen 31 und 32 in einer bestimmten Lage verrastet ist. Je nach der axialen Lage ist die Druckfeder 41 mehr oder weniger zusammengedrückt und verhindert axiales Spiel. In der verrasteten Lage ist das Zwischenelement 27 gegenüber dem Bolzen 24 verdrehbar.

Die Montage der Isolierverglasung 13 am Flügelrahmen 12 wird folgendermaßen vorgenommen: Mehrere hülsenartige Zwischenelemente 27 werden in am Flügelrahmen 12 vorgesehene Innengewindebohrungen 43 ganz oder teilweise eingeschraubt. Danach wird die Isolierverglasung 13 derart auf den Flügelrahmen 12 aufgesetzt und aufgedrückt, dass deren Bolzen 24 mit ihrem Teil 29 in die Zwischenelemente 27 einrasten. Durch Herstellungs- oder sonstige Toleranzen bedingte Unebenheiten der Isolierverglasungsränder 21, der Außenseiten der Flügelrahmen und/oder mögliche relative Neigungen gegenüber der Vertikalen können dadurch ausgeglichen werden, dass die Zwischenelemente 27 in die eine oder andere Richtung gedreht werden, so dass sie sich in und aus der Innengewindebohrung 43 drehen und dadurch den Isolierverglasungsrand 21 ausrichten.

Bei den dargestellten Ausführungsbeispielen der Figuren 1 bis 3 ist der Flügelrahmen 12 aus einem Profil 47 aus Kunststoff oder Aluminium hergestellt. Das Profil 47 ist einstückig jedoch im Bereich der Außenseite offen. Die sich an der Außenseite 46 gegenüberliegenden im Schnitt rinnenförmigen Enden sind über einen hier Doppel-T-förmigen thermischen Trennungssteg 51 formschlüssig miteinander verbunden. Die beiden Enden 48 und 49 des Flügelrahmenprofils 47 sind mit der Innengewindebohrung 43 für das Zwischenelement 27 versehen und der thermische Trennungssteg 51 besitzt eine Durchgangsbohrung zur Aufnahme des freien Endes des in das Zwischenelement 27 eingerasteten Bolzens 24. Auf diese Weise ist die Außenseite 46 des Flügelrahmens 12 von der äußeren Glasscheibe 17 der Isolierverglasung 13 überdeckt bzw. verblendet.

Die Innenseiten 71 und 86 des Flügelrahmens 12 bzw. des Blendrahmens 11 sind von einem zweiteiligen Dekorationselement 75 derart übergriffen bzw. überfangen, dass bei geschlossenem Fenster 10 bzw. Tür sich eine geschlossene Sichtfläche ergibt.

Die Innenseite 71 des Flügelrahmens 12 ist mit einem Teil 72 des Dekorationselementes 75 versehen. Das Teil 72 ist aus einem im Querschnitt flachen massiv ausgebildeten schienenartigen Winkelstück 73, das mit seiner Innenfläche auf der Außenfläche des innenliegenden ebenen Bereichs des Profils 47 aufliegt.

Während in den Figuren 1 bis 3 das Dekorationselementteil 72 auf die Innenfläche des Profils 47 des Flügelrahmens 12 bspw. aufgeklebt ist, zeigt Figur 4 die Möglichkeit einer mechanischen Befestigung. Hierzu sind in die Innenfläche des Teils 72 in vorzugsweise gleichen Abständen Innengewindesacklochbohrungen 74, in die der Außengewindekopf 77 eines Clips 78 eingeschraubt ist, und jeweils eine Ringnut 76 eingearbeitet, in die eine Ringschulter 79 des Clips 78 aufgenommen ist. Das überstehende Ende des Clips 78 ist mit hinterschnittenen Federarmen 81 versehen, die in eine Bohrung 82 im Profil 47 einrastbar ist.

Die Blendrahmen 11, 11' und 11'', die ebenfalls aus einem Profil aus Kunststoff oder Aluminium hergestellt sind, sind zwar aus identisch ausgebildeten Profilteilen 52 und 53 aufgebaut, deren rinnenförmige Enden 54 sind jedoch durch unterschiedlich lange thermische Trennungsstege 55, 55' formschlüssig miteinander verbunden.

Bei den Ausführungsbeispielen der Figuren 1 und 2 ist ein schmaler thermischer Trennungssteg 55 vorgesehen, so dass der Blendrahmen 11, 11' außenseitig mit dem Flügelrahmen 12 fluchtet. Beim Ausführungsbeispiel der Figur 3 sind die Profilteile 52 und 53 über breite thermische Trennungsstege 55' miteinander verbunden, so dass das Profilteil 53 die Außenseite 46 des Flügelrahmens 12 und die Außenseite der Isolierverglasung 13 überragt.

Die Innenseite 86 des Blendrahmens 11, 11', 11'' ist mit einem Teil 87 des Dekorationselementes 75 versehen. Das Teil 87 ist als im Querschnitt schmale, massive Leiste 88 aus Holz oder Kunststoff gebildet Die Leiste 88 liegt mit ihrer Innenfläche an der Außenfläche des Profilteils 52 an. Sie kann wie zum Dekorationselementteil 72 erwähnt, bspw. aufgeklebt oder, wie zu Figur 4 beschrieben, mechanisch befestigt, d.h. mittels des Clips 78 befestigbar sein.

Es versteht sich, dass auch die Teile 72, 87 des Dekorationselementes 75 mittels der Vorrichtung 26 bzw. 26'' befestigbar ist; insbesondere kann hierfür auch eine zum Erreichen der Auswechselbarkeit modifizierte Vorrichtung 26 vorgesehen sein.

Beim Ausführungsbeispiel der Figur 1 ist die Außenseite 91 des Blendrahmens 11 mit einer Verblendung 92 aus bspw. Kunststoff versehen. Die Verblendung 92, die mit ihrer Innenfläche an der Außenfläche des Profilteils 53 anliegt, ist derart profiliert, dass sie nach Art eines Falzes einen Randstreifen der äußeren Glasscheibe 17 der Isolierverglasung 13 von außen her überdeckt.

Beim Ausführungsbeispiel der Figur 2 ist die Außenseite 91 des Blendrahmens 11' von einer Verblendung 62 überdeckt, die als umlaufendes Glaspaneel 56 gebildet ist. Das rahmenartige Glaspaneel 56 ist in derselben Weise wie der Rand 21 der äußeren Glasscheibe 17 mit einem Metallblech 23' fest verbunden bzw. bestückt. Auf das über die ganze Breite und Länge des Glaspaneels 56 fest aufgebrachte Metallblech 23' ist ebenfalls ein Bolzen 24' einer Befestigungsvorrichtung 26' senkrecht abstehend aufgeschweißt. Die Befestigungsvorrichtung 26' entspricht identisch der Befestigungsvorrichtung 26, so dass sie hier nicht näher beschrieben werden muss. Die jeweiligen Elemente sind mit denselben, durch einen Strich ergänzten Bezugszahlen versehen. Entsprechend der Befestigung der Isolierverglasung 13 ist das Zwischenelement 27' in eine Innengewindebohrung 43' des Blendrahmens 11' eingeschraubt. Die Montage und der Toleranzausgleich für das Glaspaneel 56 erfolgt in der zur Isolierverglasung 13 beschriebenen Weise.

Beim Ausführungsbeispiel der Figur 3 ist eine Verblendung 57 aus einem Profil aus Kunststoff oder Aluminium vorgesehen. Die Befestigung der Profilverblendung 57 erfolgt mittels eines Schraubclipses 58, der in eine Innengewindebohrung 61 des Profilteils 53 des Blendrahmens 11'' einschraubbar ist. Der Schraubclips 58 besitzt eine Ringnut 63, in die nach innen abstehende Stege 64 der Verblendung 57 einrastbar sind. Die Profilverblendung 57 ist im Bereich der Außenseite des Randes 21 der Isolierverglasung 13 über eine Dichtung 59 mit dem Blendrahmen 11'' verbunden und mit einem an der Außenseite des Isolierverglasungsrandes anliegenden Profilschutz 60 versehen.

Figur 5B zeigt eine Variante einer Befestigungsvorrichtung 26'', die hier in Verbindung mit der Montage der Isolierverglasung 13 vorgesehen ist, die jedoch genauso gut zur Befestigung der Verblendung 62 dienen kann. Bei dieser Ausführungsform der Befestigungsvorrichtung 26'' ist das hülsenartige Zwischenelement 27'' mehrteilig ausgebildet und am senkrecht abstehend aufgeschweißten einstückigen Bolzen 24'', der identisch mit dem Bolzen 24 bzw. 24' ist, gehalten. Das mehrteilige Zwischenelement 27'' besitzt eine Außenhülse 95 mit einem durchmesserkleineren Teil 33'' mit Außengewinde 34'' und einen durchmessergrößeren Teil 36'' mit Außenmehrkant 39''. Innerhalb der Außenhülse 95 ist ein Aufnahmeteil 96 axial und in Umfangsrichtung bewegbar gehalten, das eine innere Tannenbaum-Rasterung 32'' besitzt, die der äußeren Tannenbaum-Rasterung 31'' des Bolzens 24'' entspricht. Eine wendelförmige Druckfeder 41'', die den glatten Teil 28'' des Bolzens 24'' umgibt, liegt zwischen einer Ringschulter 38'' einer Sacklochbohrung 37'' im Aufnahmeteil 96 und einem radial nach innen weisenden Flansch 35'' der Außenhülse 95, welcher Flansch 35'' sich dem Metallblech 23'' gegenüberliegend an einer Scheibe 42'' abstützt. Eine hohle Kappe 97 mit einem Außenmehrkant 44'' und einem axial abgewandten Außengewinde 45'' ist in das durchmesserkleinere Ende 33'' der Außenhülse 95 einschraubbar, wobei zwischen dem eingeschraubten Ende der hohlen Kappe 97 und dem gegenüberliegenden Ende des Aufnahmeteils 96 eine Druckfeder in Form eines Sprengrings 98 liegt. Auf diese Weise ist das Aufnahmeteil 96 zwischen der Kappe 97 und der Außenhülse 95 in beide axiale Richtungen vorgespannt gehalten.

Die Montage der Isolierverglasung 13 oder der Verblendung 62, die mit der Befestigungsvorrichtung 26'' gemäß Figur 5B versehen ist, erfolgt entweder in der zur Befestigungsvorrichtung 26 bzw. 26' beschriebenen Weise oder mit auf den Bolzen 24'' bereits aufgesetzter Befestigungsvorrichtung 26'', die dann in die betreffende Bohrung am Flügel- oder Blendrahmen über den Außenmehrkant 39'' an der Außenhülse 95 eingeschraubt wird. Dadurch ergibt sich eine schwimmende Lagerung.

Wie aus den Figuren 6 und 7 hervorgeht, werden die äußere Glasscheibe 17 für die Isolierverglasung 13 für den Fenster- bzw. Türflügel und das Glaspaneel 56 zur Verblendung des Blendrahmens 11' aus einer einzigen Glastafel 65 hergestellt. Die in Figur 6 dargestellte Glastafel 65 ist an einer Seite 66 mit einem Metallblech 67 versehen bzw. fest verbunden. Dieses Metallblech 67 kann auflaminiert oder über eine Klebeschicht aufgebracht sein. An der Stelle 68 bzw. längs einer rahmenförmig umlaufenden Linie wird die Glastafel 65 zusammen mit dem Metallblech 67 mittels Fräser oder Wasserstrahl o.dgl. geschnitten und danach an der gegenüberliegenden Seite mit einer Fase 69 versehen. Durch dieses umlaufende Schneiden der mit dem streifenförmig umlaufenden Metallblech 67 versehenen Glastafel 65 ergibt sich gemäß Figur 7 die äußere Glasscheibe 17 mit dem längs des Randes 21 bestückten Metallblech 23 und darüberhinaus gleichzeitig das mit dem umlaufenden Streifen des Metallblechs 23' versehene einstückige rahmenförmige Glaspaneel 56. Danach werden die Bolzen 24, 24' der Befestigungsvorrichtung 26, 26' angebracht und die äußere Glasscheibe 17 zur Isolierverglasung weiter verarbeitet. Auf diese Weise ergibt sich ein Glaspaneel 56 ohne Fingen, das durch das Metallblech 23' stabilisiert ist.

Es versteht sich, dass derartig aus einer Glastafel hergestellte bzw. ausgeschnittene Glaspaneele auch dann hergestellt werden können, wenn sie statt mit einem Metallblech mit einem Siebdruck, einer Emaillierung o.dgl. auf einer Seite versehen sind.

Wenn im Vorstehenden auch Blend- und Flügelrahmen aus einem Kunststoff- oder Aluminiumprofil beschrieben worden sind, versteht es sich, dass die erfindungsgemäßen Maßnahmen auch bei Rahmen aus Holz Anwendung finden könnten. Desweiteren ist es möglich, die erfindungsgemäßen Maßnahmen statt an einem öffnenbaren Fenster an einer Tür oder an einem feststehenden Fenster vorzusehen.

## Patentansprüche

1. Fenster oder Tür (10), mit einem Flügelrahmen (12) und einer am Flügelrahmen (12) gehaltenen Isolierverglasung (13), die mindestens zwei durch einen umlaufenden Abstandhalter (18) verbundene Glasscheiben (16, 17) aufweist, und mit einem Blendrahmen (11), **dadurch gekennzeichnet**, dass innenseitig am Fenster bzw. an der Tür (10) ein den Flügelrahmen (12) und den Blendrahmen (11) verblendendes, die Sichtseite bildendes Dekorationselement (75) befestigbar vorgesehen ist, das aus zwei Teilen (72, 87) besteht, von denen das eine Teil (72) den Flügelrahmen (12) und das andere Teil (87) den Blendrahmen (11) derart übergreift, dass bei geschlossenem Fenster bzw. Tür (10) die Sichtseite durchgängig erscheint.

2. Fenster oder Tür nach Anspruch 1, dadurch gekennzeichnet, dass der Flügelrahmen (12) und/oder der Blendrahmen (11) außen mit einer Verblendung (21, 57, 62, 92) versehen ist.

3. Fenster oder Tür nach Anspruch 1 und/oder 2, dadurch gekennzeichnet, dass die Teile (72, 87) des Dekorationselementes (75) und/oder die Verblendung (21, 57, 62, 92) am betreffenden Rahmen (11, 12) auswechselbar befestigbar sind.

4. Fenster oder Tür nach mindestens einem der vorhergehenden Ansprüche, dadurch gekennzeichnet, dass das Dekorationselement (75) und/oder die Verblendung (21, 57, 62, 92) aus einem vom Material des Rahmens (11, 12) verschiedenen Material ist.

5. Fenster oder Tür nach mindestens einem der vorhergehenden Ansprüche, dadurch gekennzeichnet, dass das Dekorationselement (75) und/oder die Verblendung (92) unmittelbar auf der betreffenden Fläche des Rahmens (11, 12) aufliegt.

6. Fenster oder Tür nach mindestens einem der Ansprüche 1 bis 4, dadurch gekennzeichnet, dass das Dekorationselement (75) und/oder die Verblendung (21, 57, 62) einen Abstand von der betreffenden Fläche des Rahmens (11, 12) aufweist.

7. Fenster oder Tür nach Anspruch 6, dadurch gekennzeichnet, dass der Abstand der Verblendung (21, 57, 62) gegenüber der Rahmenfläche junstierbar ist.

8. Fenster oder Tür nach mindestens einem der vorhergehenden Ansprüche, dadurch gekennzeichnet, dass das Dekorationselement (75) und/oder die Verblendung (21, 57, 62) in einem oder über ein Zwischenelement (27, 58) clipsbar oder verrastbar ist, das in den Rahmen (11, 12) einschraubbar ist.

9. Fenster oder Tür nach Anspruch 8, dadurch gekennzeichnet, dass das Dekorationselement (75) und/oder die Verblendung (57) mit abstehenden elastischen Stegen (64) versehen ist, die zwischen sich das Zwischenelement (58) rastend aufnehmen.

10. Fenster oder Tür nach Anspruch 8, dadurch gekennzeichnet, dass das Dekorationselement (75) und/oder die Verblendung (21, 62) mit abstehenden Rastbolzen (24) versehen ist, die in das Zwischenelement (27) verrastend einsteckbar sind.

11. Fenster oder Tür nach Anspruch 9 oder 10, dadurch gekennzeichnet, dass das Zwischenelement (27, 58) und die Stege (64) bzw. Rastbolzen (24) gegeneinander verdrehbar sind.

12. Fenster oder Tür nach mindestens einem der Ansprüche 1 bis 11, dadurch gekennzeichnet, dass das Dekorationselement (75) und/oder die Verblendung (92) massiv leistenartig aus Holz oder Kunststoff ist.

13. Fenster oder Tür nach mindestens einem der Ansprüche 1 bis 11, dadurch gekennzeichnet, dass das Dekorationselement (75) und/oder die Verblendung (57) durch ein Profil aus Kunststoff oder Aluminium gebildet ist.

14. Fenster oder Tür nach mindestens einem der Ansprüche 2 bis 13, dadurch gekennzeichnet, dass die Verblendung durch einen überstehenden Rand (21) der äußeren Scheibe (17) der Isolierverglasung (13) gebildet ist.

15. Fenster oder Tür nach mindestens einem der Ansprüche 2 bis 14, dadurch gekennzeichnet, dass die Verblendung (62) durch ein rahmenförmiges Paneel (56) aus Glas gebildet ist.

16. Fenster oder Tür nach Anspruch 14 oder 15, dadurch gekennzeichnet, dass das rahmenartige Paneel (56) und die äußere Scheibe (17) der Isolierverglasung (13) aus einer einheitlichen Glastafel (65) ausgeschnitten sind.
